# FASCICULE DE BREVET EUROPEEN

(11) **EP 1 121 960 B1**
(45) Date de publication et mention de la délivrance du brevet: **07.06.2006**
(21) Numéro de dépôt: 01420017.4
(22) Date de dépôt: 24.01.2001
(51) Int. Cl.: A63C 7/10, A63C 9/00

(54) **Fixation de ski à frein démontable**
Skibindung mit abnehmbarer Bremse
Ski binding with removable brake

(30) Priorité: 02.02.2000 FR 0001294
(43) Date de publication de la demande: 08.08.2001
(73) Titulaire: LOOK FIXATIONS, 58000 Nevers (FR)
(72) Inventeur: Bardin, Roland, 58640 Varennes Vauzelles (FR)
(74) Mandataire: Palix, Stéphane

(56) Documents cités:
- FR-A- 2 265 420
- FR-A- 2 383 681
- FR-A- 2 779 971
- US-A- 4 230 337

## Description

La présente invention concerne une fixation de ski équipée d'un frein de ski démontable et pouvant être remonté.

Pour réaffûter des carres de ski, il est nécessaire de pouvoir enlever le frein de ski, car les bras de frein gênent cette opération. De plus, en raison de fortes sollicitations sur les pistes de ski, les bras de frein peuvent se casser, se déformer ou s'user. Il est donc nécessaire de pouvoir procéder au démontage puis au remontage du frein de ski.

### Etat de la technique

Les FR-2.668.941, FR-2.265.420, FR-2.692.804 et FR-2.741.275 présentent une fixation de ski, comprenant une embase, munie d'un frein de ski démontable présentant une armature de frein. Le frein de ski est toujours assemblé à l'embase par une ou plusieurs vis.

On connaît d'après le FR-2.383.681 une fixation de ski comprenant une butée avant et un frein de ski avec sa semelle. La semelle du frein de ski se prolonge par deux pattes souples s'engageant dans le socle creux de la butée. Ces deux pattes présentent chacune un plot venant s'enclipser dans une lumière ménagée dans le socle de la butée.

On connaît également d'après le FR-2.447.732 une fixation de ski comprenant une embase munie d'un frein de ski démontable présentant une armature de frein. L'armature de frein se prolonge par une lame souple comprenant deux axes d'arrêts pouvant se loger par enclipsage dans deux alésages correspondants ménagés dans l'embase.

Le FR-2.779.971 décrit une fixation de ski, comprenant une embase munie d'un frein de ski démontable présentant une armature de frein ayant des moyens rigides de retenue. Les moyens rigides de retenue s'attachent par simple poussée axiale à un verrou mobile rappelé par ressort.

Les inconvénients des dispositifs de montage et de démontage de l'art antérieur sont que le frein de ski se rattache à la fixation par des vis pouvant être perdues. De plus les vis sont vissées et dévissées et s'érodent et érodent le pas de vis. Les autres attaches du frein de ski par pièces souples ou par pièces avec ressort nécessitent une fabrication plus complexe, et l'on risque des ruptures de ces mêmes pièces souples ou avec ressort, et il peut éventuellement se produire des déplacements et torsions intempestives lors de l'utilisation sur pistes de ski.

### Résumé de l'invention

L'invention vise à pallier les inconvénients précités en élaborant un frein de ski montable et démontable ayant une excellente tenue sur une embase de la fixation.

Le problème posé consiste à prévoir des moyens de retenue du frein de ski coopérant de manière simple et solide avec un élément complémentaire présent sur l'embase.

Une fixation de ski, comprenant une embase coulissant sur une glissière posée sur le ski, munie d'un frein de ski démontable, présente une armature de frein ayant des moyens rigides de retenue.

La présente fixation de ski est caractérisée en ce que les moyens rigides de retenue viennent accrocher, par un mouvement d'engagement longitudinal puis transversal, un élément fixe solidarisé à l'embase.

Selon la position de l'élément fixe, l'embase peut comprendre une échancrure afin de faciliter le déplacement d'engagement de l'armature de frein. Cependant, pour assurer une retenue latérale de l'armature de frein, lors de l'utilisation, l'échancrure est préférentiellement fermée par glissière. La partie de retenue de l'armature de frein peut comprendre au moins une patte, de préférence deux pattes, en forme de crochet à encoche de mise en prise. Ces deux pattes sont par exemple planes et disposées parallèlement au plan de l'embase afin de pouvoir s'y engager.

L'élément fixe destiné à coopérer avec la ou les pattes comprend avantageusement un nombre de saillies correspondant au nombre de pattes, de préférence deux saillies. Ces saillies sont à titre d'exemple orientées perpendiculairement par rapport au plan de l'embase. L'extrémité libre des saillies va de préférence s'encastrer dans la structure de l'embase afin d'améliorer leur propre résistance à l'arrachement. De cette manière, les crochets ne vont pas pouvoir se décrocher de l'emprise des saillies lors d'un éventuel déplacement vertical parasite de ces crochets.

Pour améliorer davantage la rigidité locale de la fixation à ce niveau, la fixation peut comprendre une armature-renfort attachée à l'embase, de manière à délimiter un logement. Les deux pattes s'engagent dans ce logement avant de s'accrocher aux deux saillies. Dans ce cas, l'armature renfort porte par ailleurs les deux saillies qui traversent ce logement.

Afin d'éviter des mouvements de rotation du frein de ski lors de chocs latéraux, on peut prévoir sur une patte de l'armature de frein une excroissance supplémentaire disposée sur le côté sans encoche orienté vers l'extérieur. L'excroissance va venir buter contre une glissière sur le ski. Par ce rattrapage de jeu en latéral, les pattes ne peuvent pas sortir des saillies pendant des vibrations intempestives, si la fixation est insérée sur la glissière.

### Description des dessins

L'invention va être explicitée, et ses avantages et diverses caractéristiques ressortiront mieux lors de la description qui suit d'un exemple non limitatif de réalisation, en se référant aux dessins annexés donnés à titre d'illustration, dans lesquels :
- la Figure 1 représente une vue en perspective d'une fixation montée sur un ski et équipée de son frein démontable ;
- la Figure 2 représente une vue en perspective du frein de ski à l'état démonté ;
- la Figure 3 représente une armature du frein de ski accrochée à une armature-renfort d'une embase de fixation ;
- la Figure 4 représente une vue du dessous d'une embase avec une armature du frein et une glissière partiellement insérée ;
- la Figure 5 représente une vue longitudinale selon la coupe V-V de la Figure 4, mais avec la glissière totalement insérée dans l'embase ;
- la Figure 6 représente une vue transversale selon la coupe VI-VI de la Figure 4 ; et
- la Figure 7 représente une vue transversale selon la coupe VII-VII de la Figure 5.

### Description détaillée de l'invention

Une fixation pour ski 1 comprend une glissière 2 fixée sur un ski 3 et une embase 4, assurant le montage des autres pièces de la fixation, montée coulissante sur la glissière 2. L'embase 4 est une pièce en matière plastique comportant des pièces de renfort métalliques 5. Sur l'embase 4 est montée un étrier 6 pouvant pivoter sur l'embase 4 par rapport à un axe vertical. Une plaque d'appui 7, destinée à la pose du talon de la chaussure de ski, recouvre l'étrier 6. Un corps 8 jouant le rôle d'agrippe-talon et de poignée de désenclenchement est articulé sur l'étrier.

La fixation est équipée d'un frein 9 attaché, de manière à pouvoir être monté et démonté, à l'extrémité de l'embase 4. Ce frein 9 comprend une armature de frein 11 sur laquelle sont articulés deux bras de frein 12, 13 présentant une partie intermédiaire sensiblement horizontale 14 traversant des trous formés dans des joues latérales de l'armature 11 et servant de paliers aux bras de frein 12, 13. L'armature 11 est elle-même montée dans une pièce moulée 16, également traversée par les bras de frein et dont la forme a une fonction de came commandant le mouvement d'abaissement et de relevage des bras de frein. Les extrémités supérieures de bras de frein 12 et 13 sont articulées sous une pédale de frein 17 articulée en outre sur l'armature de frein 11 par l'intermédiaire d'une biellette 18. Un ressort 19 tendant à soulever la pédale 17, c'est-à-dire à maintenir les bras de frein 12 et 13 en position abaissée, agit sur la biellette 18.

L'armature de frein 11 présente deux ailes latérales recourbées 21 et 22, dans lesquelles vient coulisser la glissière 2, de sorte que l'armature de frein 11 est maintenue et guidée par la glissière 2 de manière analogue à l'embase de la fixation 4. L'armature de frein 11 présente en outre une partie de retenue sous la forme de deux pattes 23, 24 dirigées parallèlement au plan de l'embase de la fixation 4, c'est-à-dire au plan de la glissière 2. Ces pattes 23, 24 sont de forme générale rectangulaire plane et présentent latéralement, chacune une encoche 26, respectivement 27.

La patte 23 qui possède son côté lisse orienté à l'extérieur comprend en outre une excroissance 28 positionnée sur ce côté à l'opposé de l'encoche 26, et se déployant sensiblement vers le bas à partir du plan de ladite patte 23.

Au niveau de l'étrier 6 et du frein 9, un premier plan P1 défini par la surface inférieure intérieure de l'embase 4 de la fixation est décalé verticalement par rapport à un deuxième plan P2 correspondant au coulissement de la glissière 2, de façon à former un volume libre 29 de forme générale sensiblement parallélépipédique. Dans ce volume 29, une armature-renfort plate 31, généralement métallique, est montée parallèlement à l'embase 4, par exemple par rivetage, tout en délimitant à l'aide de fixations perpendiculaires, un logement 32 entre l'armature-renfort 31 et le premier plan P1 de l'embase 4.

L'armature-renfort 31 comprend en outre deux saillies fixes 33, 34 qui sont orientées perpendiculairement par rapport au plan de l'armature-renfort 31 et donc par rapport au plan de l'embase 4. Les deux saillies 33, 34 se présentent sous la forme de deux petits parallélépipèdes rectangle, qui sont dirigés vers l'embase 4. Les deux saillies 33, 34 ont une dimension suffisamment grande dans le sens longitudinal pour supporter les efforts d'arrachement du frein 9 dans le sens longitudinal, par exemple lors de mise en paire des deux skis pour les transporter.

La forme des saillies 33, 34 correspond à la forme des encoches 26, 27 des pattes 23, 24. Les deux saillies 33, 34 se prolongent dans l'embase 4 et s'insèrent dans la structure de l'embase 4.

Le logement 32 présente à l'avant une ouverture qui permet le passage des deux pattes 23, 24 avec un très faible jeu.

L'embase 4 comprend en outre une échancrure latérale 36 sous la forme d'une découpe pratiquée dans la coulisse de l'embase 4.

Le montage du frein 9 sur l'embase 4 de la fixation 1 va se faire tout d'abord par poussée selon un mouvement d'engagement longitudinal (flèche L sur la figure 4) suivi par déplacement selon un mouvement transversal (flèche T sur la figure 4). Ce mouvement longitudinal L est effectué avec le frein 9 décalé latéralement, afin que l'extrémité des pattes 23, 24 ne vienne pas buter contre les saillies 33, 34. Le mouvement longitudinal L permet à l'armature de frein 11 de passer par l'échancrure latérale 36, puis à la fin de la course, les pattes 23, respectivement 24, vont se positionner en face des saillies 33, respectivement 34. Le mouvement transversal T va faire que les encoches 26, respectivement 27, des pattes 23, respectivement 24, vont venir buter contre les saillies correspondantes 33, respectivement 34. Le verrouillage latéral du frein 9 est alors obtenu par la glissière 2, lorsque l'ensemble frein 9 et embase 4 est finalement engagé sur la glissière 2.

A l'inverse, le démontage du frein 9 sur l'embase 4 de la fixation va se faire tout d'abord en désolidarisant l'ensemble frein 9 et embase 4 de la glissière 2, puis en déplaçant le frein 9 selon un mouvement transversal, et enfin en tirant le frein 9 selon un mouvement de sortie longitudinal.

Tout démontage intempestif du frein 9 lors de chocs latéraux sur les bras de frein 12, 13 est évité soit dans un sens latéral par encastrage des saillies 33, 34 dans les encoches 26, 27 des pattes 23, 24, soit dans l'autre sens latéral par la butée de l'excroissance 28 de la patte 23 contre la glissière 2 du ski.

La fixation de ski avec son frein démontable n'est pas limitée au mode de réalisation décrit et illustré. En particulier, le nombre, la disposition et la forme des pattes 23, 24, des encoches 26, 27, et des saillies 33, 34 peuvent varier. Les saillies 33, 34 pourraient également être issues directement de l'embase 4.

## Revendications

1. Fixation de ski, comprenant une embase (4) coulissant sur une glissière (2) posée sur le ski, munie d'un frein de ski démontable (9), présentant une armature de frein (11) ayant des moyens rigides de retenue (23, 24), **caractérisée en ce que** les moyens rigides de retenue (23, 24) viennent accrocher, par un mouvement d'engagement longitudinal (L) puis transversal (T) un élément fixe (33, 34) solidarisé à l'embase (4).

2. Fixation selon la revendication 1, **caractérisée en ce que** l'embase (4) comprend une échancrure latérale (36) destinée à permettre l'engagement longitudinal (L) de l'armature de frein (11), et **en ce que** ladite échancrure latérale (36) est fermée par la glissière (2), assurant une retenue latérale de l'armature de frein (11).

3. Fixation selon la revendication 1 ou la revendication 2, **caractérisée en ce que** la partie de retenue de l'armature de frein (11) comprend une ou plusieurs pattes en forme de crochet (23, 24) à encoche (26, 27).

4. Fixation selon la revendication 3, **caractérisée en ce qu'**elle comprend deux pattes planes (23, 24) disposées parallèlement au plan de l'embase (4).

5. Fixation selon l'une des revendications précédentes, **caractérisée en ce que** l'élément fixe solidarisé à l'embase (4) comprend une ou plusieurs saillies orientées perpendiculairement par rapport au plan de l'embase (4).

6. Fixation selon la revendication 5, **caractérisée en ce que** l'élément fixe comprend deux saillies sensiblement parallélépipédiques (33, 34).

7. Fixation selon la revendication 5 ou la revendication 6, **caractérisée en ce que** l'extrémité libre de la ou des saillies (33, 34) s'encastre dans la structure de l'embase (4).

8. Fixation selon l'une des revendications 3 à 7, **caractérisée en ce qu'**elle comprend en outre une armature-renfort (31) attachée à l'embase de manière à délimiter un logement (32) dans lequel s'engagent par insertion les pattes (23, 24).

9. Fixation selon la revendication 8, **caractérisée en ce que** l'armature-renfort (31) porte les saillies (33, 34) qui traversent le logement (32).

10. Fixation selon l'une des revendications 3 à 9, **caractérisée en ce que** l'une des pattes (23) comprend en outre une excroissance supplémentaire (28) disposée sur le côté extérieur à l'opposé de l'ouverture du crochet, venant buter contre une glissière (2) sur la planche de ski.

## Claims

1. Ski binding, comprising a base (4) sliding on a slide (2) mounted on the ski, and provided with a demountable ski brake (9), which presents a brake frame (11) having rigid retention means (23, 24), **characterized in that** the rigid retention means (23, 24) catch, by a longitudinal (L) and then transverse (T) engagement movement, a fixed element (33, 34) attached to the base (4).

2. Binding according to claim 1, **characterized in that** the base (4) comprises a lateral recess (36) intended to allow the longitudinal engagement (L) of the brake frame (11), and **in that** the said lateral recess (36) is closed by the slide (2), ensuring lateral retention of the brake frame (11).

3. Binding according to claim 1 or claim 2, **characterized in that** the retention part of the brake frame (11) comprises one or more tabs shaped like a hook (23, 24) with a notch (26, 27).

4. Binding according to claim 3, **characterized in that** it comprises two plane tabs (23, 24) placed parallel to the plane of the base (4).

5. Binding according to one of the preceding claims, **characterized in that** the fixed element attached to the base (4) comprises one or more projections oriented perpendicularly in relation to the plane of the base (4).

6. Binding according to claim 5, **characterized in that** the fixed element comprises two approximately with parallelepiped form projections (33, 34).

7. Binding according to claim 5 or claim 6, **characterized in that** the free end of the projection or projections (33, 34) embeds into the structure of the base (4).

8. Binding according to one of claims 3 to 7, **characterized in that** it also comprises a reinforcement frame (31) fastened to the base so as to delimit a housing (32) in which the tabs (23, 24) engage by insertion.

9. Binding according to claim 8, **characterized in that** the reinforcement frame (31) bears the projections (33, 34) which pass through the housing (32).

10. Binding according to one of claims 3 to 9, **characterized in that** one of the tabs (23) also comprises a supplementary protuberance (28) which is placed on the external side opposite the opening of the hook and that butts against a slide (2) on the board of the ski.

## Patentansprüche

1. Skibindung umfassend eine auf einer an dem Ski angebrachten Gleitführung (2) gleitende Grundplatte (4), die mit einer abnehmbaren Skibremse (9) versehen ist, welche ein Brems-Befestigungselement (11) mit starren Haltemitteln (23, 24) aufweist, **dadurch gekennzeichnet, daß** die starren Haltemittel (23, 24) durch eine längsgerichtete (L) und dann quergerichtete (T) Eingriffsbewegung mit einem fest mit der Grundplatte (4) verbundenen, feststehenden Element (33, 34) verhaken.

2. Bindung nach Anspruch 1, **dadurch gekennzeichnet, daß** die Grundplatte (4) eine seitliche Aussparung (36) umfaßt, die dazu bestimmt ist, den längsgerichteten Eingriff (L) des Brems-Befestigungselements (11) zu erlauben, und daß die genannte seitliche Aussparung (36) durch die Gleitführung (2) verschlossen ist, so daß ein seitlicher Halt des Brems-Befestigungselements (11) sichergestellt ist.

3. Bindung nach Anspruch 1 oder 2, **dadurch gekennzeichnet, daß** das Halteteil des Brems-Befestigungselements (11) eine oder mehrere Laschen in Form eines Hakens (23, 24) mit Ausklinkungen (26, 27) umfaßt.

4. Bindung nach Anspruch 3, **dadurch gekennzeichnet, daß** sie zwei ebene Laschen (23, 24) umfaßt, die parallel zur Ebene der Grundplatte (4) angeordnet sind.

5. Bindung nach einem der vorangehenden Ansprüche, **dadurch gekennzeichnet, daß** das fest mit der Grundplatte (4) verbundene feststehende Element einen oder mehrere Vorsprünge umfaßt, die rechtwinklig zur Ebene der Grundplatte (4) ausgerichtet sind.

6. Bindung nach Anspruch 5, **dadurch gekennzeichnet, daß** das feststehende Element (2) im wesentlichen parallelepipedförmige Vorsprünge (33, 34) umfaßt.

7. Bindung nach Anspruch 5 oder 6, **dadurch gekennzeichnet, daß** das freie Ende des Vorsprungs oder der Vorsprünge (33, 34) in die Struktur der Grundplatte (4) eingebettet ist.

8. Bindung nach einem der Ansprüche 3 bis 7, **dadurch gekennzeichnet, daß** sie ferner ein Verstärkungs-Befestigungselement (31) umfaßt, das an der Grundplatte befestigt ist, um eine Aufnahme (32) zu begrenzen, in welche durch Einfügen die Laschen (23, 24) eingreifen.

9. Bindung nach Anspruch 8, **dadurch gekennzeichnet, daß** das Verstärkungs-Befestigungselement (31) Vorsprünge (33, 34) trägt, die die Aufnahme (32) durchragen.

10. Bindung nach einem der Ansprüche 3 bis 9, **dadurch gekennzeichnet, daß** eine der Laschen (23) ferner eine zusätzliche Ausstülpung (28) umfaßt, welche an der Außenseite gegenüber der Öffnung des Hakens angeordnet ist und gegen eine Gleitführung (2) auf dem Skibrett zur Anlage kommt.
